# EUROPÄISCHE PATENTSCHRIFT

(11) **EP 0 609 522 B1**
(45) Veröffentlichungstag und Bekanntmachung des Hinweises auf die Patenterteilung: **02.05.1997**
(21) Anmeldenummer: 93119776.8
(22) Anmeldetag: 08.12.1993
(51) Int. Cl.: B65D 73/00

(54) **Verpackung für Werkzeuge**
Package for tools
Emballage pour outils

(30) Priorität: 30.01.1993 DE 4302608
(43) Veröffentlichungstag der Anmeldung: 10.08.1994
(73) Patentinhaber: SCINTILLA AG, CH-4501 Solothurn (CH)
(72) Erfinder: Schwaller, Edgar, Ch-4528 Zuchwil (CH); Bandi, Pierre, CH-2502 Biel (CH); Fellmann, Willi, CH-4500 Solothurn (CH)
(74) Vertreter: Voss, Klaus, Dipl.-Ing.

(56) Entgegenhaltungen:
- US-A- 3 927 765
- US-A- 4 466 754

## Beschreibung

### Stand der Technik

Die Erfindung betrifft eine Verpackung für Werkzeuge, insbesondere Bohr-, Meißel- oder Feilwerkzeuge mit einem zylindrischen Schaft, der endseitig geschlossene seitliche Nuten aufweist. Bekannt sind bisher für solche Werkzeuge Taschen aus Karton mit Sichtfenstern oder Kunststoff mit durchsichtigem Vorderteil. Diese Verpackungen haben den Nachteil, daß sie wegen des Gewichts des Werkzeugs aufreißen oder sich verziehen können. Für jede Werkzeuggröße muß eine in der Größe angepaßte Tasche verwendet werden und der Materialaufwand pro Tasche ist wegen der allseitigen Umhüllung hoch. Hinzu kommt, daß produktspezifische Informationen meist auf dem unteren Klebefalz aufgedruckt sind. Dies ist deshalb nachteilig weil ein stufiges Hintereinanderhängen in Verkaufsständern nicht möglich ist.

### Vorteile der Erfindung

Die erfindungsgemäße Verpackung mit dem kennzeichnenden Merkmal des Anspruchs 1 hat demgegenüber den Vorteil, daß sie bei minimalem Materialaufwand universell einsetzbar und auch bei schweren Werkzeugen bis 80 kg Gewicht dauerhaft stabil und formbeständig ist. Für alle Werkzeuge mit gleichem Schaftdurchmesser kann unabhängig von den Abmessungen des Werkzeugkopfes die gleiche Verpackung verwendet werden. Weiter hat die Verpackung den Vorteil, daß sie nur aus einem einzigen, leicht zu entsorgenden und wiederverwertbaren Material besteht, sie kann als Lager- und /oder Verkaufsverpackung dienen.

Durch die weiteren in den abhängigen Ansprüchen aufgeführten Maßnahmen läßt sich die in Anspruch 1 angegebene Verpackung zusätzlich verbessern. Besonders vorteilhaft ist es, sie aus einem elastischen, bruchsicheren Material wie Hart-Polypropylen herzustellen. Ein gegenseitiges Verrasten von Greifarmen und Sicherungsring verhindert zuverlässig ein selbstätiges Öffnen und erschwert ein Entnehmen des Werkzeugs aus der Verpackung vor dem Kauf im Geschäft. Eine Einbuchtung im oberen Teil des Aufhängeteils ermöglicht das Einschieben eines Etiketts mit Produktinformationen. Dies ermöglicht ein platzsparendes stufiges Hintereinanderhängen der Werkzeuge in einem Verkaufsständer.

### Zeichnung

Ein Ausführungsbeispiel der Erfindung ist in der Zeichnung dargestellt und in der nachfolgenden Beschreibung näher erläutert. Figur 1 zeigt eine Draufsicht und Figur 2 eine Seitenansicht des Aufhängeteils. Die Figuren 3 und 4 zeigen den Aufhängebereich mit eingesetztem Werkzeug.

### Beschreibung des Ausführungsbeispiels

Die Verpackung besteht aus einem Aufhängeteil 2 und einem Sicherungsring 3. Das Aufhängeteil weist zwei nach unten herausstehende Greifarme 4 auf, die an ihren Enden jeweils eine nach innen gerichtete Haltenocke 5 tragen. Diese entspricht in ihrer Form einer endseitig geschlossenen Nut 6 im zylindrischen Schaft eines aufzuhängenden Werkzeugs 7 (vgl. Figur 4). Die Nut 6 ist üblicherweise genormt und somit bei jedem Werkzeug gleich. Die Höhe der Haltenocken 5 entspricht der Tiefe der Nut 6. Der Abstand der Greifarme 4 (ohne Haltenocken) entspricht dem Schaftdurchmesser des Werkzeugs 7.

Die Greifarme 4 bilden gewissermaßen eine Zange, deren Schenkel zum Ende hin aufeinander zulaufen. Die Außenseiten 8 der Greifarme 4 sind also angeschrägt, so daß sie sich zu ihrem Ende hin verjüngen; sie weisen mindestens eine Rastnut 9 auf.

An die Greifarme 4 schließt sich nach oben eine Platte 11 an, die an ihrem oberen Ende mit einer Aufhängeöffnung 12 versehen ist. Die Platte 11 weist zwischen der Aufhängeöffnung 12 und den Greifarmen 4 eine flächige, flache Einbuchtung 13 auf, die dem Einlegen eines Etiketts mit Produktinformationen dient. Das Etikett kann aus Papier, Pappe oder Kunststoff gefertigt sein. Es wird von Halterippen 14 in der Platte 11 gehalten. Dadurch läßt es sich leicht einschieben und zur Entsorgung wieder entnehmen.

Aus Figur 2 ist ersichtlich, daß der größte Teil der Platte 11 dünner ausgebildet ist, als die Greifarme 4 und der an die Greifarme 4 angrenzende untere Randbereich der Platte 11.

Die Figuren 3 und 4 zeigen, daß bei eingesetztem Werkzeug 7 der Sicherungsring 3 Über die Greifarme 4 geschoben ist. Dieser weist einen nach innen vorspringenden Rastring 16 auf, der in die Rastnut 9 eingehakt wird. Er läßt sich durch kräftiges Ziehen wieder abstreifen, verhindert aber ein selbstätiges Aufspreizen der Greifarme 4. In Figur 3 ist in der Sicherungsring 3 und das Werkzeug 7 in der rechten Hälfte geschnitten dargestellt. Wie Figur 4 zeigt, nimmt der Sicherungsring 3 im eingesetzten Zustand eine ovale Form ein, da er in der Quererstreckungsrichtung der Platte 11 an den Außenseiten 8 der Greifarme 4 und quer dazu direkt am Schaft des Werkzeugs 7 anliegt. Der Sicherungsring 3 kann zur Produktionsvereinfachung jedoch kreisrund gefertigt werden.

Die Rastverbindung zwischen Sicherungsring 3 und Greifarmen 4 kann zum Beispiel durch eine entsprechend tiefe Rastnut und einen engen Rastring auch so ausgeführt werden, daß sie sich zerstörungsfrei nicht mehr lösen läßt. Zum Entnehmen des Werkzeugs wird dann der Sicherungsring 3 zerschnitten oder mit einem Seitenschneider durchtrennt. Diese Maßnahme kann zur Vorbeugung gegen Ladendiebstahl vorgesehen werden.

Die Werkzeuge werden mittels der Verpackung hängend mit dem Werkzeugkopf nach unten präsentiert. Eine Umhüllung des gesamten Werkzeugs entfällt oder kann ohne tragende Funktion als billige Folie oder Papierhülle ergänzt werden. Die Erfindung ist insbesondere auf Werkzeuge für Bohr- oder Meißelhämmer anwendbar, die eine spezielle Werkzeugaufnahme zum schnellen Werkzeugwechsel aufweisen. Die Schäfte solcher Werkzeuge sind z.B. wie in der EP 357 648 B1 (WO-A-88 09 245) dargestellt ausgebildet.

## Patentansprüche

1. Verpackung für Werkzeuge, insbesondere Bohr-, Meißel- oder Feilwerkzeuge, die einen Schaft mit endseitig geschlossenen, seitlichen Mulden oder Nuten (6) aufweisen, dadurch gekennzeichnet, daß die Verpackung aus einem Aufhängeteil (2) mit nach unten hervorstehenden Greifarmen (4), die einander zugewandte Haltenocken (5) zum Eingreifen in die Nuten (6) aufweisen und einem die Greifarme umfassenden Sicherungsring (3) besteht.

2. Verpackung nach Anspruch 1, dadurch gekennzeichnet, daß sie vollständig aus Kunststoff, insbesondere Polypropylen besteht.

3. Verpackung nach Anspruch 1 oder 2, dadurch gekennzeichnet, daß die Greifarme (4) sich zu ihrem Ende hin verjüngen.

4. Verpackung nach einem der vorhergehenden Ansprüche, dadurch gekennzeichnet, daß an den Außenseiten (8) der Greifarme (4) jeweils eine Rastnut (9) angeordnet ist und der Sicherungsring (3) einen nach innen vorspringenden Rastring (16) aufweist.

5. Verpackung nach einem der vorhergehenden Ansprüche, insbesondere für den Verkauf, dadurch gekennzeichnet, daß das Aufhängeteil (2) eine flächige, flache Einbuchtung (13) und Halterippen (14) zum Einschieben eines Etiketts aufweist.

6. Verpackung nach einem der vorhergehenden Ansprüche, dadurch gekennzeichnet, daß das Aufhängeteil (14) in seinem oberen Teil eine Aufhängeöffnung (12) aufweist.

## Claims

1. Packing for tools, particularly drilling, chiselling or filing tools, which have a stem provided with lateral troughs or grooves (6) closed at their end, characterized in that the packing consists of a suspension part (2) having downwardly projecting gripper arms (4), which have holding bosses (5) facing one another for engagement in the grooves (6), and of a fastening ring (3) engaging around the gripper arms.

2. Packing according to Claim 1, characterized in that it consists entirely of plastics material, particularly polypropylene.

3. Packing according to Claim 1 or 2, characterized in that the gripper arms (4) taper towards their end.

4. Packing according to one of the preceding claims, characterized in that on the outer sides (8) of each of the gripper arms (4) a catch groove (9) is provided and the fastening ring (3) has an inwardly projecting catch ring (16).

5. Packing according to one of the preceding claims, particularly for sale purposes, characterized in that the suspension part (2) has a planar, shallow indentation (13) and holding ribs (14) for the insertion of a label.

6. Packing according to one of the preceding claims, characterized in that the suspension part (14) has a suspension hole (12) in its top portion.

## Revendications

1. Emballage d'outils, en particulier d'outils de perçage, de burinage ou de limage, comportant une tige portant des creux ou des rainures latérales (6) fermées à leurs extrémités,
caractérisé en ce que
l'emballage est composé d'une partie de suspension (2) portant des bras de saisie (4) dépassant vers le bas et présentant des dents de maintien (5) se faisant face et venant en prise dans les rainures (6), ainsi que d'une bague de sécurité (3) entourant les bras de prise.

2. Emballage selon la revendication 1,
caractérisé en ce qu'
il est réalisé entièrement en plastique, notamment en polypropylène.

3. Emballage selon la revendication 1 ou 2,
caractérisé en ce que
les bras de prise (4) s'amincissent en direction de leurs extrémités.

4. Emballage selon une des revendications précédentes,
caractérisé en ce que
les faces externes (8) des bras de prise (4) portent chacune une rainure d'arrêt (9) tandis que la bague de sécurité (3) présente un anneau d'arrêt (16) faisant saillie vers l'intérieur.

5. Emballage selon une des revendications précédentes, destiné en particulier à la commercialisation,
caractérisé en ce que
la partie de suspension (2) présente une échancrure plate (13) et des nervures de maintien (14) permettant d'introduire par glissement une étiquette.

6. Emballage selon une des revendications précédentes, caractérisé en ce que
la partie de suspension (14) présente, vers le haut, une ouverture d'accrochage (12).
